# EUROPÄISCHE PATENTSCHRIFT

(11) **EP 0 064 140 B1**
(45) Veröffentlichungstag und Bekanntmachung des Hinweises auf die Patenterteilung: **31.07.1985**
(21) Anmeldenummer: 82101711.8
(22) Anmeldetag: 05.03.1982
(51) Int. Cl.: E01C 13/00

(54) **Bodenbelag für Freiflächen**
Surfacing for open-air areas
Revêtement de sol pour surface en plein air

(30) Priorität: 23.04.1981 DE 3116231
(43) Veröffentlichungstag der Anmeldung: 10.11.1982
(73) Patentinhaber: J.F. Adolff AG, D-71522 Backnang (DE)
(72) Erfinder: Friedrich, Hans-Joachim, D-7151 Auenwald 1 (DE)
(74) Vertreter: Hoeger, Stellrecht & Partner

## Beschreibung

Die Erfindung betrifft einen Bodenbelag für Freiflächen, insbesondere für Spiel- und Sportanlagen, mit einem künstlichen Rasen als Oberflächenschicht und mit einer Füllung aus körnigem Material, insbesondere Sand, zwischen den Polfäden des Rasens, über die die freien Enden der Polfäden nach oben vorstehen.

Bei einem bekannten Bodenbelag dieser Art wird ein ca. 20 mm hohes synthetisches Gras bzw. ein künstlicher Rasen mit wasserundurchlässigem Rücken verwendet, welcher in der Weise hergestellt wird, daß ein getuftetes Rasenmaterial auf der Rückseite mit einer durchgehenden gummiartigen Schicht versehen wird. Dieser künstliche Rasen wird dann von der Oberseite her mit einer Füllung aus körnigem Material versehen, und zwar mit einem Material auf Siliciumbasis mit Zusatzstoffen.

Nachteilig an dem bekannten Bodenbelag ist es, daß wegen der wasserundurchlässigen Beschichtung auf der Rückseite des künstlichen Rasens eine Ableitung von Regenwasser und dergleichen nur längs des Randes des Bodenbelages erfolgen kann, wobei die Gefahr besteht, daß bei einem starken Regen, beispielsweise bei einem Gewitterregen, das körnige Material der Füllung aus dem Pol des Rasens ausgeschwemmt wird, so daß der Bodenbelag schließlich nicht mehr die gewünschte gleichmäßige Oberflächenqualität besitzt, zumal die Polfäden des Rasens nach einem Ausschwemmen der Füllung viel zu lang sind.

Ein derartiger Belag ist auch aus der US-A-2 995 079 bekannt. Dabei wird jedoch das Problem des Wasserabflusses nicht näher erwähnt und auf entsprechende Maßnahmen nicht eingetreten.

Ausgehend vom Stande der Technik und der vorstehend aufgezeichneten Problematik liegt der Erfindung die Aufgabe zugrunde, einen verbesserten Bodenbelag der eingangs beschriebenen Art anzugeben, bei dem die Gefahr eines Ausschwemmens der Füllung aus körnigem Material auf ein Minimum reduziert ist.

Diese Aufgabe wird bei einem Bodenbelag der eingangs beschriebenen Art gemäß der Erfindung dadurch gelöst, daß als künstlicher Rasen ein wasserdurchlässiger künstlicher Rasen vorgesehen ist und daß an die Rückseite des Rasens eine wasserdurchlässige, für das körnige Material undurchlässige Filtermatte ankaschiert ist.

Der entscheidende Vorteil des Bodenbelages gemäß der Erfindung gegenüber dem vorbekannten Bodenbelag besteht darin, daß Schmelzwasser und Regenwasser auch dann, wenn sie in erheblichen Mengen anfallen, durch den künstlichen Rasen und die Filtermatte hindurch zur Unterseite des Bodenbelages in den Untergrund bzw. das dort vorgesehene Drainagesystem abfließen können, so daß ein Wegschwemmen des Füllmaterials zwischen den Polfäden des Rasens zu den Randbereichen verhindert wird. Gleichzeitig verhindert die Filtermatte aber auch, daß Material aus dem Untergrund von unten her durch die Ablauföffnungen des künstlichen Rasens hindurch nach oben in den Pol des Rasens wandert.

Als günstig hat es sich erwiesen, wenn als wasserdurchlässiger künstlicher Rasen ein geraschelter Rasen mit beschichteten Rippen auf seiner Rückseite vorgesehen ist, da sich mit dieser Art von künstlichem Rasen eine gute Wasserdurchlässigkeit erzielen läßt. Dabei ist es besonders vorteilhaft, daß die gegenüber den angrenzenden Bereichen vorstehenden Rippen auch gut an die Filtermatte ankaschiert werden können, insbesondere durch thermische Verschweißung.

Vorteilhaft ist ferner die Verwendung eines wasserdurchlässigen künstlichen Rasens, der an seiner Rückseite mit Noppen aus elastischem Material versehen ist, wobei die Noppen wieder eine gute Wasserdurchlässigkeit gewährleisten und ebenfalls als vorstehende Punkte bzw. Flächenbereich für das Ankaschieren der Filtermatte zur Verfügung stehen, die vorzugsweise als Vlies- bzw. Filzmatte ausgebildet ist.

Weitere Einzelheiten und Vorteile der Erfindung werden nachstehend anhand einer Zeichnung noch näher erläutert, deren einzige Figur eine schematische perspektivische Darstellung einer bevorzugten Ausführungsform eines Bodenbelages gemäß der Erfindung, schräg von unten gesehen, zeigt.

Im einzelnen zeigt die Zeichnung ein Teilstück eines künstlichen Rasens 10, an dessen Unterseite eine Filtermatte 12 ankaschiert ist. Das Ankaschieren der Filtermatte 12 an den Rasen 10 erfolgt dabei in der Weise, daß von den gitterartig verlaufenden Stegen bzw. Rippen 14 des Grundgewebes des Rasens mindestens die in einer Richtung parallel zueinander verlaufenden Rippen - beim Ausführungsbeispiel die in der Zeichnung von links nach rechts verlaufenden Rippen - mit einer Beschichtung versehen werden, die ein Ankaschieren der Filtermatte 12 an den künstlichen Rasen 10 gestattet, und zwar vorzugsweise durch thermische Verschweißung. Die Beschichtung der Rippen 14 braucht jedoch nicht aus einem thermoplastischen Material zu bestehen, sondern kann beispielsweise auch aus einem aushärtbaren Kunststoff bestehen, der zunächst im klebrigen Zustand aufgebracht wird und mit dem dann noch vor der Beendigung des Aushärtens die Filtermatte 12 verbunden bzw. verklebt wird.

Der künstliche Rasen 10 weist von dem gitterartigen Grundgewebe nach oben abstehende Polföden 18 auf, die in der Praxis, insbesondere bei der Verwendung von Raschelware für den Rasen 10, häufig durch schmale Kunststoffbändchen gebildet sind und die gemäß der Erfindung länger sind als bei einem üblichen künstlichen Rasen und beispielsweise eine Länge von etwa 20 mm aufweisen.

Wenn nun der wasserdurchlässige künstliche Rasen 10 mit der dauerhaft ankaschierten Filtermatte auf dem vorbereiteten, vorzugsweise ebenfalls wasserdurchlässigen bzw. mit einem Drainagesystem versehenen Untergrund verlegt ist, wird zur Fertigstellung des erfindungsgemäßen Bodenbelages auf die Oberseite des Rasens 10 ein körniges Füllmaterial, insbesondere Sand, aufgebracht und so verteilt, daß sich eine gleichmäßige Schicht aus körnigem Material bzw. eine Sandschicht 16 ergibt, deren Höhe so gewählt wird, daß die freien Enden der Polfäden 18 über die Oberfläche der Sandschicht 16 nach oben vorstehen, beispielsweise mit einer Länge von etwa 5 mm. Ein derartiger Bodenbelag hat sich beispielsweise für Tennisplätze hervorragend bewährt, da bei guter Trittelastizität des Bodenbelages auch ein definiertes Springen der Bälle erreicht wird, wie es von den Tennisspielern geschätzt wird. Andererseits besteht bei dem erfindungsgemäßen Bodenbelag, anders als bei den bisher verwendeten Bodenbelägen dieser Art, keine Gefahr mehr, daß das Füllmaterial bei einem kräftigen Regen oder bei der Schneeschmelze in beachtlichem Umfang zu den Spielfeldrändern und aus dem Pol des künstlichen Rasens herausgeschwemmt wird. Auf diese Weise wird mit geringem zusätzlichen Aufwand - es ist lediglich die Filtermatte vorzusehen bzw. eine bisher zur Verbesserung der Trittelastizität vorgesehene Matte gegen eine geeignete Filtermatte auszuwechseln - eine wesentliche Verbesserung der Stabilität des Bodenbelages hinsichtlich der Abführung von Oberflächenwasser erreicht.

Abschließend sei noch darauf hingewiesen, daß als wasserdurchlässiger Rasen auch ein auf einem wasserdurchlässigen Grundgewebe getufteter Rasen verwendet werden kann, bei dem die durch das Tuften auf der Rückseite des Grundgewebes entstandenen Rippen mit einer Beschichtung versehen sind.

## Patentansprüche

1. Bodenbelag für Freiflächen, insbesondere für Spiel- und Sportanlagen, mit einem künstlichen Rasen als Oberflächenschicht und mit einer Füllung (16) aus körnigem Material, insbesondere Sand, zwischen den Polfäden (18) des Rasens, über die die freien Enden der Polfäden nach oben vorstehen, dadurch gekennzeichnet, daß als künstlicher Rasen ein wasserdurchlässiger künstlicher Rasen (10) vorgesehen ist und daß an die Rückseite des Rasens (10) eine wasserdurchlässige, für das körnige Material undurchlässige Filtermatte (12) ankaschiert ist.

2. Bodenbelag nach Anspruch 1, dadurch gekennzeichnet, daß als wasserdurchlässiger künstlicher Rasen (10) ein geraschelter Rasen mit beschichteten Rippen (14) auf seiner Rückseite vorgesehen ist.

3. Bodenbelag nach Anspruch 2, dadurch gekennzeichnet, daß die Filtermatte als Vliesmatte (12) ausgebildet und an die Beschichtung der Rippen (14) ankaschiert ist.

4. Bodenbelag nach Anspruch 1, dadurch gekennzeichnet, daß an der Rückseite des wasserdurchlässigen künstlichen Rasens (10) Noppen aus elastischem Material vorgesehen sind und daß die Filtermatte (12) an die Noppen ankaschiert ist.

5. Bodenbelag nach Anspruch 1, dadurch gekennzeichnet, daß als wasserdurchlässiger, künstlicher Rasen (10) ein auf einem wasserdurchlässigen Grundgewebe getufteter Rasen mit beschichteten Rippen (14) auf seiner Rückseite vorgesehen ist.

## Claims

1. Ground covering for open spaces, in particular for recreation and sports grounds, with artificial grass as the surface layer and with a filling (16) comprising granular material, in particular sand, between the pile threads (18) of the grass, beyond which the free ends of the pile threads project upwards, characterised in that water-permeable artificial grass (10) is provided as artificial grass and that a water-permeable filter mat (12) which is impervious to the granular material is bonded onto the reverse side of the grass (10).

2. Ground covering according to claim 1, characterised in that grass in the form of a raschel- type knitting having coated ribs (14) on its revers side is provided as water-permeable articial grass (10).

3. Ground covering according to claim 2, characterised in that the filter matting is designed as a fleece mat (12) and bonded onto the coating of the ribs (14).

4. Ground covering according to claim 1, characterised in that nubs of elastic material are provided on the reverse side of the water-permeable artificial grass (10) and that the filter mat (12) is bonded onto the nubs.

5. Ground covering according to claim 1, characterised in that tufted grass on a water-permeable foundation fabric having coated ribs (14) on its reverse side is provided as water-permeable artificial grass (10).

## Revendications

1. Revêtement de sol pour surface en plein air, en particulier pour installations de jeux et de sports, comprenant un gazon artificiel comme couche de surface et un remplissage (16) en matière granuleuse, en particulier en sable, entre les fils de poil (18) du gazon, les extrémités libres des fils de poil faisant saillie vers le haut au-dessus de remplissage, caractérisé en ce qu'un gazon artificiel perméable à l'eau (10) est prévu comme gazon artificiel et en ce qu'une natte de filtrage (12) perméable à l'eau et imperméable pour la matière granuleuse est appliquée en doublure sur le côté revers du gazon (10).

2. Revêtement de sol suivant la revendication 1, caractérisé en ce qu'un gazon de type Ra- chel présentant des côtés (14) enduites sur son côté revers est prévu comme gazon artificiel perméable à l'eau (10).

3. Revêtement de sol suivant la revendication 2, caractérisé en ce que la natte de filtrage est réalisée sous la forme d'une natte en tissu non tissé (12) et en ce qu'elle est appliquée en doublure sur l'enduction des côtés (14).

4. Revêtement de sol suivant la revendication 1, caractérisé en ce que des boutons ou boucles en matière élastique sont prévues sur le côté revers du gazon artificiel perméable à l'eau (10) et en ce que la natte de filtrage (12) est appliquée en doublure sur les boutons ou boucles.

5. Revêtement de sol suivant la revendication 1, caractérisé en ce qu'un gazon tufté sur un tissu de base perméable à l'eau et présentant des côtés enduites (14) sur son côté revers est prévu comme gazon artificiel perméable à l'eau (10).
